# EUROPÄISCHE PATENTSCHRIFT

(11) **EP 4 126 625 B1**
(45) Veröffentlichungstag und Bekanntmachung des Hinweises auf die Patenterteilung: **13.12.2023**
(21) Anmeldenummer: 21721878.3
(22) Anmeldetag: 19.04.2021
(51) Int. Cl.: B61C 17/00

(54) **SCHIENENFAHRZEUG MIT KOMPRESSOR**
RAIL VEHICLE HAVING A COMPRESSOR
VÉHICULE FERROVIAIRE ÉQUIPÉ D'UN COMPRESSEUR

(30) Priorität: 18.05.2020 DE 102020206206
(43) Veröffentlichungstag der Anmeldung: 08.02.2023
(73) Patentinhaber: Siemens Mobility GmbH, 81739 München (DE)
(72) Erfinder: STOFF, Helmut, 83627 Warngau (DE)
(74) Vertreter: Siemens Patent Attorneys
(86) Internationale Anmeldenummer: PCT/EP2021/060014
(87) Internationale Veröffentlichungsnummer: WO 2021/233616

(56) Entgegenhaltungen:
- WO-A1-2017/054079
- CN-U- 204 659 724
- JP-A- S60 255 569
- JP-A- 2005 076 481
- JP-A- 2016 120 811
- US-A- 2 099 747
- US-A- 2 497 785

## Beschreibung

Die Erfindung bezieht sich auf Schienenfahrzeuge mit Kompressoren.

Im Bereich der Eisenbahntechnik ist ein Schienenfahrzeug in Form einer Lokomotive der VR-Baureihe Sr3 der finnischen Staatsbahn VR-Yhtymä bekannt. Die Lokomotive umfasst zumindest einen Kompressor, der in einem Gehäuse angeordnet und zur Erzeugung von Druckluft für das Schienenfahrzeug geeignet ist. Eine auf Schienen und Rollen basierende Entnahmeeinrichtung ermöglicht ein horizontales oder zumindest annähernd horizontales Herausbewegen des Kompressors - ganz oder zumindest bezüglich eines Abschnitts des Kompressors - aus dem Gehäuse heraus, beispielsweise zu Wartungs- oder Reparaturzwecken.

Aus der Druckschrift JP 2005 076481 A ist ein Kompressorgerät für ein Fahrzeug bekannt. Das Kompressorgerät weist ein Gehäuse und in dem Gehäuse angeordnete Kompressoren auf, wobei ein jeweiliger der Kompressoren zur Erzeugung von Druckluft für das Fahrzeug geeignet ist und wobei für einen jeweiligen der Kompressoren jeweils eine Entnahmeeinrichtung vorhanden ist, welche ein horizontales Herausbewegen des jeweiligen der Kompressoren aus dem Gehäuse heraus ermöglicht.

Der Erfindung liegt die Aufgabe zugrunde, ein Schienenfahrzeug der beschriebenen Art mit Blick auf ein besonders einfaches Herausbewegen des Kompressors aus dem Gehäuse, beispielsweise zu Reparatur- oder Wartungszwecken, zu verbessern.

Diese Aufgabe wird erfindungsgemäß durch ein Schienenfahrzeug mit den Merkmalen gemäß Patentanspruch 1 gelöst. Vorteilhafte Ausgestaltungen des erfindungsgemäßen Schienenfahrzeugs sind in Unteransprüchen angegeben.

Danach ist erfindungsgemäß vorgesehen, dass die Entnahmeeinrichtung durch ein Gasgleitlager gebildet ist oder ein solches zumindest auch umfasst, das bei Druckbeaufschlagung eine Hebekraft auf den Kompressor ausübt, insbesondere den Kompressor anhebt, und ein horizontales Bewegen des Kompressors ermöglicht oder zumindest erleichtert.

Ein wesentlicher Vorteil des erfindungsgemäßen Schienenfahrzeugs ist darin zu sehen, dass durch das erfindungsgemäß vorgesehene Gasgleitlager eine besonders einfache bzw. kraftsparende Entnahme des Kompressors aus dem Gehäuse möglich ist. Es muss nämlich lediglich das Gasgleitlager mit Druck beaufschlagt und eine Hebekraft zum Anheben des Kompressors, dessen Gewicht beispielsweise 200 bis 400 kg betragen kann, erzeugt werden, wodurch ein horizontales Bewegen des Kompressors erleichtert wird.

Ein weiterer wesentlicher Vorteil des erfindungsgemäßen Schienenfahrzeugs ist darin zu sehen, dass die Entnahmeeinrichtung durch das oder die Gasgleitlager sehr leicht ausgeführt werden kann, verglichen mit Entnahmeeinrichtungen, die allein auf stabilen Rollen und Schienen basieren.

Rollen oder Schienen sind bei der Entnahmeeinrichtung aufgrund des oder der vorhandenen Gasgleitlager nicht nötig; zur zusätzlichen Führung oder Sicherung können diese aber ggf. zusätzlich vorgesehen werden.

Zum Anheben besonders schwerer Kompressoren kann die Entnahmeeinrichtung zwei oder mehr Gasgleitlager aufweisen.

Als vorteilhaft wird es angesehen, wenn das Gasgleitlager bei Druckbeaufschlagung mit Gas den Kompressor unter Bildung eines horizontalen Spalts zwischen dem Kompressor und einem unteren Trägerelement des Gasgleitlagers anhebt und der Kompressor im angehobenen Zustand von einem vom Gasgleitlager erzeugten Gaspolster, insbesondere Luftpolster, getragen wird.

Das Gasgleitlager weist vorzugsweise zumindest ein horizontal oder zumindest annähernd horizontal (Fehlwinkel vorzugsweise kleiner als 10°) angeordnetes oberes Trägerelement auf, auf dem der Kompressor mittelbar oder unmittelbar aufliegt.

Das Gasgleitlager weist vorzugsweise außerdem ein horizontal oder zumindest annähernd horizontal angeordnetes, gehäusefestes unteres Trägerelement auf, auf dem bei fehlender oder zu geringer Druckbeaufschlagung des Gasgleitlagers das zumindest eine obere Trägerelement aufliegt.

Zwischen dem zumindest einen oberen und dem unteren Trägerelement wird vorzugsweise ein druckbeaufschlagbarer Hohlraum ausgebildet.

Der druckbeaufschlagbare Hohlraum ist bevorzugt derart dimensioniert, dass bei Druckbeaufschlagung des Gasgleitlagers mit einem vorgegebenen Betriebsdruck das zumindest eine obere Trägerelement und damit der Kompressor von dem unteren Trägerelement angehoben werden. Der Betriebsdruck für das Gasgleitlager entspricht vorzugsweise dem Arbeitsdruck des Kompressors bzw. dem Arbeitsdruck eines von dem Kompressor - im Normalbetrieb - gespeisten oder speisbaren Druckluftspeichers des Schienenfahrzeugs; bei einer solchen Ausgestaltung kann in vorteilhafter Weise vor einer Entnahme des Kompressors aus dem Gehäuse mit dem Kompressor zunächst der Druckluftspeicher des Schienenfahrzeugs gefüllt werden und anschließend kann mit der gespeicherten Druckluft im Druckluftspeicher die Entnahme des Kompressors vorgenommen bzw. unterstützt werden.

Bei einer besonders bevorzugten Ausgestaltung ist vorgesehen, dass das zumindest eine obere Trägerelement auf seiner dem unteren Trägerelement zugewandten Seite eine konkave Ausnehmung aufweist, die von einem ringförmigen Stützabschnitt umgegeben wird, und bei fehlender oder zu geringer Druckbeaufschlagung der ringförmige Stützabschnitt auf dem unteren Trägerelement aufliegt und die konkave Ausnehmung gemeinsam mit dem ringförmigen Stützabschnitt und der der konkaven Ausnehmung gegenüberliegenden Fläche des unteren Trägerelements den druckbeaufschlagbaren Hohlraum begrenzt.

An dem oberen und/oder dem unteren Trägerelement ist vorzugsweise ein Gasanschluss angeordnet, der eine Druckbeaufschlagung des Hohlraums mit Gas, insbesondere Druckluft, ermöglicht.

Mit Blick auf ein Bewegen des Kompressors aus dem Gehäuse heraus wird es als vorteilhaft angesehen, wenn ein flexibler Schlauch an einen Gasanschluss des oberen Trägerelements angeschlossen ist, wobei die Länge des Schlauchs so groß bemessen ist, dass das obere Trägerelement ausgehend von einer Betriebsposition innerhalb des Gehäuses so weit aus dem Gehäuse herausbewegt werden kann, dass sich der darauf befindliche Kompressor außerhalb des Gehäuses befindet.

Der Gasanschluss ist vorzugsweise über ein Ventil an einen Druckluftspeicher des Schienenfahrzeugs angeschlossen. Durch Öffnen des Ventils lässt sich in einfacher Weise ein Anheben des Kompressors hervorrufen. Wie bereits erwähnt kann der Druckluftspeicher des Schienenfahrzeugs mit Druckluft des Kompressors gefüllt werden, bevor dieser aus dem Gehäuse entnommen wird.

Eine Drossel dient vorzugsweise dazu, den Luftstrom in das Gasgleitlager durch einen luftstromabhängigen Druckabfall an der Drossel dahingehend zu begrenzen, dass ein horizontaler Spalt zwischen den Trägerelementen für einen vorgegebenen Druckbereich des in das Gasgleitlager fließenden Gasstromes in einem vorgegebenen Toleranzbereich liegt. Der genannte Druckbereich entspricht vorzugsweise dem Arbeitsdruckbereich des Kompressors und/oder dem Arbeitsdruckbereich des zur Speisung des Gasgleitlagers eingesetzten Druckluftspeichers des Schienenfahrzeugs.

An dem oberen Trägerelement ist vorzugsweise ein Gasanschluss angeordnet, der ein Anschließen eines flexiblen Schlauchs einer externen Druckluftquelle ermöglicht.

Das untere Trägerelement weist bevorzugt eine Anschlagsschnittstelle auf, die ein bündiges Anlegen einer vorzugsweise mobilen Hilfsträgerplatte an das untere Trägerelement derart ermöglicht, dass das untere Trägerelement und die Hilfsträgerplatte fluchten und gemeinsam eine horizontale oder zumindest annähernd horizontale Schiebeebene bilden, auf der der angehobene Kompressor verschieblich ist. Die Hilfsträgerplatte wird an dem unteren Trägerelement und/oder an dem Gehäuse vorzugsweise fest montiert, bevor der Kompressor auf diese zubewegt bzw. auf dieser abgestellt wird. Die Größe der Hilfsträgerplatte ist vorzugsweise zumindest so groß wie der Kompressor, sodass die Hilfsträgerplatte den Kompressor vollständig außerhalb des Gehäuses aufnehmen kann.

Die mobile Hilfsträgerplatte kann beispielsweise durch einen demontierbaren oder klappbaren Montagetisch gebildet sein, der nur zu Wartungszwecken montiert oder aufgestellt und an die Anschlagsschnittstelle angelegt wird.

Der Kompressor kann unmittelbar auf dem oberen Trägerelement des Gasgleitlagers aufliegen. Alternativ kann in vorteilhafter Weise vorgesehen sein, dass der Kompressor von dem oberen Trägerelement durch ein oder mehr Federelemente getrennt ist, um das Übertragen von Vibrationen zwischen Fahrzeug und Kompressor und umgekehrt zu reduzieren.

Auch kann in vorteilhafter Weise vorgesehen sein, dass das Gasgleitlager beispielsweise zur Erhöhung der Tragkraft zwei oder mehr obere Trägerelemente umfasst, die jeweils von demselben unteren Trägerelement getragen werden, wenn das Gasgleitlager inaktiv bzw. nicht mit Druckluft beaufschlagt ist, und jeweils zum Tragen des Kompressors beitragen.

Die Erfindung bezieht sich darüber hinaus auf ein Verfahren zum Bewegen eines Kompressors eines erfindungsgemäßen Schienenfahrzeugs, der zur Erzeugung von Druckluft für das Schienenfahrzeug geeignet ist, wobei der Kompressor in ein Gehäuse innerhalb des Schienenfahrzeugs hinein- oder aus diesem herausbewegt wird.

Erfindungsgemäß ist vorgesehen, dass ein Gasgleitlager mit Gasdruck, insbesondere Luftdruck, beaufschlagt und eine Hebekraft auf den Kompressor ausgeübt wird und durch die Hebekraft ein horizontales Bewegen des Kompressors ermöglicht oder zumindest erleichtert wird.

Bezüglich der Vorteile des erfindungsgemäßen Verfahrens sowie vorteilhafter Ausgestaltungen des erfindungsgemäßen Verfahrens sei auf die obigen Ausführungen im Zusammenhang mit dem erfindungsgemäßen Schienenfahrzeug und dessen vorteilhafter Ausgestaltungen verwiesen.

Vorteilhaft ist es, wenn der Kompressor im angehobenen Zustand von einem vom Gasgleitlager erzeugten Gaspolster, insbesondere Luftpolster, getragen wird und der Kompressor im angehobenen Zustand auf dem Gaspolster horizontal verschoben wird, sei es in das Gehäuse hinein oder aus diesem heraus.

Bei einer besonders bevorzugten Ausgestaltung ist vorgesehen, dass das Gasgleitlager mindestens ein horizontal oder zumindest annähernd horizontal angeordnetes oberes Trägerelement aufweist, auf dem der Kompressor mittelbar oder unmittelbar aufliegt, das Gasgleitlager ein horizontal oder zumindest annähernd horizontal angeordnetes, gehäusefestes unteres Trägerelement aufweist, das eine Anschlagsschnittstelle aufweist, eine mobile Hilfsträgerplatte bündig an das untere Trägerelement derart angelegt wird, dass das untere Trägerelement und die Hilfsträgerplatte fluchten und gemeinsam eine horizontale oder zumindest annähernd horizontale Schiebeebene bilden, auf der der angehobene Kompressor verschieblich ist, und ein druckbeaufschlagbarer Hohlraum, der oben von dem oberen Trägerelement und unten je nach Lage des oberen Trägerelements allein von dem unteren Trägerelement, allein von der Hilfsträgerplatte oder gemeinsam vom unteren Trägerelement und der Hilfsträgerplatte begrenzt wird, mit einem Gasdruck beaufschlagt wird und dadurch das obere Trägerelement und damit der Kompressor unter Bildung eines Gaspolsters angehoben werden und anschließend das obere Trägerelement auf dem Gaspolster in das Gehäuse hinein und damit in Richtung des unteren Trägerelements oder aus dem Gehäuse heraus und damit in den Bereich der Hilfsträgerplatte geschoben wird.

Die Kompressoren können auf dem Gasgleitlager in Fahrzeuglängs- und/oder Fahrzeugquerrichtung bewegt werden.

Die Erfindung wird nachfolgend anhand von Ausführungsbeispielen näher erläutert; dabei zeigen beispielhaft:
- Figur 1: in einer schematischen Ansicht von der Seite Bestandteile eines Ausführungsbeispiels für ein erfindungsgemäßes Schienenfahrzeug, bei dem Kompressoren jeweils von einem Gasgleitlager getragen werden, wobei die Figur 1 die Kompressoren in ihrer Betriebsposition innerhalb eines gemeinsamen Gehäuses zeigt,
- Figur 2: das Schienenfahrzeug gemäß Figur 1 nach einem Anlegen einer mobilen Hilfsträgerplatte,
- Figur 3: das Schienenfahrzeug gemäß Figur 1 beim Herausbewegen eines angehobenen Kompressors,
- Figur 4: das Schienenfahrzeug gemäß Figur 1 nach einem Absetzen des Kompressors auf der Hilfsträgerplatte außerhalb des Gehäuses,
- Figur 5: Bestandteile eines ersten Ausführungsbeispiels für ein für das Schienenfahrzeug gemäß den Figuren 1 bis 4 geeignetes Gasgleitlager näher im Detail,
- Figur 6: in einer schematischen Sicht entlang der Fahrzeuglängsrichtung den mit dem Gasgleitlager gemäß Figur 5 angehobenen Kompressor,
- Fig. 7-9: das Herausbewegen des Kompressors mittels des Gasgleitlagers gemäß Figur 5 in einer Draufsicht von oben,
- Figur 10: Bestandteile eines zweiten Ausführungsbeispiels für ein für das Schienenfahrzeug gemäß den Figuren 1 bis 4 geeignetes Gasgleitlager in einer Draufsicht von oben,
- Figur 11: Bestandteile des zweiten Ausführungsbeispiels gemäß Figur 10 in einem schematischen Querschnitt, und
- Fig. 12-14: in einer schematischen Draufsicht von oben Bestandteile eines Ausführungsbeispiels für ein erfindungsgemäßes Schienenfahrzeug, bei dem Kompressoren quer zur Fahrzeuglängsrichtung verschoben werden können.

In den Figuren werden der Übersicht halber für identische oder vergleichbare Komponenten stets dieselben Bezugszeichen verwendet.

Die Figur 1 zeigt in einer schematischen Seitenansicht Bestandteile eines Ausführungsbeispiels für ein erfindungsgemä-βes Schienenfahrzeug 10. Man erkennt ein Gehäuse 20, in dem zwei Kompressoren 30 und 31 untergebracht sind. Die beiden Kompressoren 30 und 31 befinden sich jeweils auf einem zugeordneten Gasgleitlager 40, das ein gehäusefestes unteres Trägerelement 41 und ein oberes, gegenüber dem unteren Trägerelement 41 bewegliches Trägerelement 42 umfasst.

Soll beispielsweise der in der Figur 1 obere Kompressor 30 zur Reparatur oder Wartung aus dem Gehäuse 20 entnommen werden, so wird in einem ersten Schritt zunächst eine Hilfsträgerplatte 50 an das Gehäuse 20 angesetzt, und zwar derart, dass die Hilfsträgerplatte 50 bündig an einer Anschlagskante 411 des unteren Trägerelements 41 anliegt bzw. mit dieser fluchtet und gemeinsam mit dem unteren Trägerelement 41 eine horizontale oder zumindest annähernd horizontale Schiebeebene 60 bildet, auf der der Kompressor 30 verschieblich ist. Die Figur 2 zeigt die an die Anschlagskante 411 angrenzende Hilfsträgerplatte 50.

Nachfolgend wird, wie in der Figur 3 gezeigt ist, das Gasgleitlager 40, das dem Kompressor 30 zugeordnet ist, mit Druckluft beaufschlagt, sodass das obere Trägerelement 42 und damit der Kompressor 30 entlang der Z-Richtung angehoben werden. Durch das Anheben entsteht zwischen dem oberen Trägerelement 42 und dem unteren Trägerelement 41 ein Luftpolster 70, auf dem das obere Trägerelement 42 und damit der Kompressor 30 entlang der X-Richtung (z. B. Fahrzeuglängsrichtung) und damit in Richtung der Hilfsträgerplatte 50 aus dem Gehäuse 20 herausgezogen werden können.

Die Figur 4 zeigt das obere Trägerelement 42 und den Kompressor 30, nachdem dieser vollständig aus dem Gehäuse 20 herausgezogen worden ist und die Druckbeaufschlagung des Gasgleitlagers 40 beendet worden ist. Das obere Trägerelement 42 liegt nun zum Teil auf der Hilfsträgerplatte 50 und zum Teil auf dem unteren Trägerelement 41 auf. Der Kompressor 30 befindet sich vollständig außerhalb des Gehäuses 20 und kann nun gewartet oder repariert werden.

Die Figur 5 zeigt Bestandteile eines ersten Ausführungsbeispiels für das Gasgleitlager 40 gemäß den Figuren 1 bis 4 in einem schematischen Querschnitt. Es lässt sich erkennen, dass das obere Trägerelement 42 eine konkave Ausnehmung 421 aufweist, die außen durch einen ringförmigen Stützabschnitt 422 begrenzt wird. Der ringförmige Stützabschnitt 442 liegt im inaktiven Zustand des Gasgleitlagers 40 auf dem unteren Trägerelement 41 auf und begrenzt mit diesem und der konkaven Ausnehmung 421 einen Hohlraum 43 (vgl. Figur 6), der mit Druckluft D beaufschlagt werden kann. Das Einleiten von Druckluft D in den Hohlraum 43 geschieht vorzugsweise über einen Gasanschluss 423, der in dem oberen Trägerelement 42 angeordnet ist.

Die Figur 6 zeigt eine Ansicht entlang der Fahrzeug-X-Richtung. Es lässt sich der Hohlraum 43 im oberen Gasgleitlager 40 erkennen, der über den Gasanschluss 423 mit einem flexiblen Schlauch 80 in Verbindung steht, der wiederum das Gasgleitlager 40 mit einer Drossel 90, einem Ventil 100 und einem Druckluftspeicher 110 verbindet.

Wird das Ventil 100 geöffnet, so wird Druckluft D aus dem Druckluftspeicher 110 über die Drossel 90 in den Hohlraum 43 geleitet, wodurch es zu einem Überdruck im Hohlraum 43 und zu einem Anheben des oberen Trägerelements 42 und damit auch des Kompressors 30 kommt. Nachfolgend wird das obere Trägerelement 42 von einem Luftpolster zwischen dem oberen Trägerelement 42 und dem unteren Trägerelement 41 getragen, wodurch es zu einem horizontalen Spalt 120 zwischen den beiden Trägerelementen 41 und 42 kommt. Die Drossel 90 dient dazu, den Luftstrom durch einen luftstromabhängigen Druckabfall an der Drossel dahingehend zu begrenzen, dass der horizontale Spalt 120 zwischen den Trägerelementen 41 und 42 in einem weiten Druckbereich der Druckluft D in einem vorgegebenen Toleranzbereich liegt.

Die Figur 7 zeigt in einer Draufsicht von oben den Kompressor 30 und das Gasgleitlager 40, das den Kompressor 30 trägt.

Soll der Kompressor 30 aus dem Gehäuse 20 entnommen werden, so wird zunächst die Hilfsträgerplatte 50 an die Anschlagskante 411 des unteren Trägerelements 41 angesetzt, wie in der Figur 8 dargestellt ist.

Anschließend wird, wie die Figur 9 zeigt, das Gasgleitlager 40 mit Druckluft D beaufschlagt, wodurch das obere Trägerelement 42 angehoben und von dem Luftpolster 70 gemäß Figur 3 getragen wird. Auf dem Luftpolster 70 kann dann die obere Trägerplatte 42 mit dem Kompressor 30 in Fahrzeug-X-Richtung aus dem Gehäuse 20 gezogen oder geschoben werden, wie ebenfalls in der Figur 9 gezeigt ist.

Bei dem Ausführungsbeispiel gemäß den Figuren 1 bis 9 liegen die Kompressoren 30 und 31 unmittelbar auf dem oberen Trägerelement 42 ihres jeweils zugeordneten Gasgleitlagers 40 auf. Alternativ kann in vorteilhafter Weise vorgesehen sein, dass die Kompressoren von dem oberen Trägerelement 42 jeweils durch Federelemente getrennt sind, um das Übertragen von Vibrationen zwischen Fahrzeug und Kompressor und umgekehrt zu reduzieren.

Die Figur 10 zeigt ein Ausführungsbeispiel für ein Gasgleitlager 40, das zwei obere Trägerelemente 42a und 42b umfasst, die jeweils von demselben unteren Trägerelement 41 getragen werden, wenn das Gasgleitlager 40 inaktiv bzw. nicht mit Druckluft beaufschlagt ist. Der Kompressor 30 liegt auf den beiden oberen Trägerelementen 42a und 42b nicht unmittelbar auf, sondern über vier Zwischenglieder 130 und vier Federelemente 140, die den Kompressor 30 von dem darunter befindlichen Gasgleitlager 40 mechanisch entkoppeln.

Die Figur 11 zeigt das Ausführungsbeispiel gemäß Figur 10 in einer schematischen Querschnittsdarstellung. Es lassen sich die Federelemente 140 erkennen, die gemeinsam mit den Zwischengliedern 130 den Kompressor 30 tragen. Im Übrigen gelten die obigen Ausführungen im Zusammenhang mit den Figuren 1 bis 10 bei dem Ausführungsbeispiel gemäß den Figuren 11 und 12 entsprechend; beispielsweise können die zwei oberen Trägerelemente 42a und 42b so ausgebildet sein wie das obere Trägerelement 42 bei dem Gasgleitlager 40 gemäß den Figuren 5 und 6.

Sollen die Kompressoren nicht bewegt werden bzw. soll ein ungewolltes Verschieben der Kompressoren 30 bzw. 31 beispielsweise während der Fahrt des Schienenfahrzeugs 10 vermieden werden, so werden die Gasgleitlager 40 vorzugsweise mittels Schraubverbindungen 150 fixiert, die das oder die oberen Trägerelemente 42, 42a, 42b auf dem unteren Trägerelement 41 des Gasgleitlagers 40 festschrauben; solche Schraubverbindungen 150 sind beispielhaft in der Figur 6 für das untere, den Kompressor 31 tragende Gleitlager 40 gezeigt.

Der Druckluftspeicher 110 steht - während des Normalbetriebs des Schienenfahrzeugs und des Normalbetriebs der Kompressoren 30 und 31 - vorzugsweise mit zumindest einem der beiden Kompressoren in Verbindung und wird von diesem bzw. diesen mit Druckluft D gespeist. Die im Druckluftspeicher 110 gespeicherte Druckluft D kann dann anschließend zum Aktivieren der Gasgleitlager 40 verwendet werden, wenn die Kompressoren 30 bzw. 31 zur Wartung oder Reparatur aus dem Gehäuse 20 entnommen werden sollen. Mit anderen Worten dienen die Kompressoren vorzugsweise zum Speisen derjenigen Quelle, die das spätere Anheben mittels der Gasgleitlager ermöglicht.

Alternativ oder zusätzlich kann auch Druckluft einer externen Druckluftquelle in die Gasgleitlager eingespeist werden, beispielsweise, wenn der Druckluftspeicher 110 leer ist.

Im Zusammenhang mit den Figuren 1 bis 11 wurde beispielhaft ein Auszug bzw. ein Bewegen der Kompressoren 30 und 31 in Fahrzeuglängsrichtung bzw. X-Richtung erläutert. Alternativ kann ein Auszug auch in Fahrzeugquerrichtung, also in Y-Richtung, erfolgen. Dies ist beispielhaft in den Figuren 12 bis 14 gezeigt. Man erkennt in diesen Figuren einen Kompressor 30, der auf einem zugeordneten Gasgleitlager 40 in Y-Richtung in einen Gang 11 des Schienenfahrzeugs 10 bewegt wird. Im Übrigen gelten die obigen Ausführungen im Zusammenhang mit den Figuren 1 bis 11 entsprechend. So kann das in den Figuren 12 bis 14 gezeigte Gasgleitlager 40 beispielsweise so ausgebildet sein, wie dies oben im Zusammenhang mit den Figuren 1 bis 11 im Detail erläutert wurde.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den durch die beiliegenden Ansprüche 1-15 definierten Schutzumfang der Erfindung zu verlassen.

### Bezugszeichen

- 10: Schienenfahrzeug
- 11: Maschinenraumgang
- 12: Maschinenraum
- 20: Gehäuse
- 30: Kompressor
- 31: Kompressor
- 40: Gasgleitlager
- 41: unteres Trägerelement
- 42: oberes Trägerelement
- 42a: oberes Trägerelement
- 42b: oberes Trägerelement
- 43: Hohlraum
- 50: Hilfsträgerplatte
- 60: Schiebeebene
- 70: Luftpolster
- 80: flexibler Schlauch
- 90: Drossel
- 100: Ventil
- 110: Druckluftspeicher
- 120: horizontaler Spalt
- 130: Zwischenglied
- 140: Federelement
- 150: Schraubverbindung
- 411: Anschlagskante / Anschlagsschnittstelle
- 421: konkave Ausnehmung
- 422: ringförmiger Stützabschnitt
- 423: Gasanschluss

- D: Druckluft
- X,Y,Z: Richtungen

## Patentansprüche

1. Schienenfahrzeug (10) mit zumindest einem Kompressor (30, 31), der in einem Gehäuse (20) angeordnet und zur Erzeugung von Druckluft (D) für das Schienenfahrzeug (10) geeignet ist, wobei eine Entnahmeeinrichtung vorhanden ist, die ein horizontales oder zumindest annähernd horizontales Herausbewegen des Kompressors (30, 31) - ganz oder zumindest bezüglich eines Abschnitts des Kompressors (30, 31) - aus dem Gehäuse (20) heraus ermöglicht,
**dadurch gekennzeichnet, dass**
die Entnahmeeinrichtung durch ein Gasgleitlager (40) gebildet ist oder ein solches zumindest auch umfasst, das bei Druckbeaufschlagung eine Hebekraft auf den Kompressor (30, 31) ausübt, insbesondere den Kompressor (30, 31) anhebt, und ein horizontales Bewegen des Kompressors (30, 31) ermöglicht oder zumindest erleichtert.

2. Schienenfahrzeug (10) nach Anspruch 1,
**dadurch gekennzeichnet, dass**
- das Gasgleitlager (40) bei Druckbeaufschlagung mit Gas den Kompressor (30, 31) unter Bildung eines horizontalen Spalts (120) zwischen dem Kompressor (30, 31) und einem unteren Trägerelement (41) des Gasgleitlagers (40) anhebt und
- der Kompressor (30, 31) im angehobenen Zustand von einem vom Gasgleitlager (40) erzeugten Gaspolster, insbesondere Luftpolster (70), getragen wird.

3. Schienenfahrzeug (10) nach einem der voranstehenden Ansprüche,
**dadurch gekennzeichnet, dass**
- das Gasgleitlager (40) zumindest ein horizontal oder zumindest annähernd horizontal angeordnetes oberes Trägerelement (42, 42a, 42b) aufweist, auf dem der Kompressor (30, 31) mittelbar oder unmittelbar aufliegt, und
- das Gasgleitlager (40) ein horizontal oder zumindest annähernd horizontal angeordnetes, gehäusefestes unteres Trägerelement (41) aufweist, auf dem bei fehlender oder zu geringer Druckbeaufschlagung des Gasgleitlagers (40) das zumindest eine obere Trägerelement (42, 42a, 42b) aufliegt,
- wobei zwischen dem oberen und dem unteren Trägerelement (41) ein druckbeaufschlagbarer Hohlraum (43) ausgebildet wird.

4. Schienenfahrzeug (10) nach Anspruch 3,
**dadurch gekennzeichnet, dass** der druckbeaufschlagbare Hohlraum (43) derart dimensioniert ist, dass bei Druckbeaufschlagung des Gasgleitlagers (40) mit einem vorgegebenen Betriebsdruck das zumindest eine obere Trägerelement (42, 42a, 42b) und damit der Kompressor (30, 31) von dem unteren Trägerelement (41) angehoben werden.

5. Schienenfahrzeug (10) nach einem der voranstehenden Ansprüche 3 bis 4,
**dadurch gekennzeichnet, dass**
- das zumindest eine obere Trägerelement (42, 42a, 42b) auf seiner dem unteren Trägerelement (41) zugewandten Seite eine konkave Ausnehmung (421) aufweist, die von einem ringförmigen Stützabschnitt (422) umgeben wird, und
- bei fehlender oder zu geringer Druckbeaufschlagung der ringförmige Stützabschnitt (422) auf dem unteren Trägerelement (41) aufliegt und die konkave Ausnehmung (421) gemeinsam mit dem ringförmigen Stützabschnitt (422) und der der konkaven Ausnehmung (421) gegenüberliegenden Fläche des unteren Trägerelements (41) den druckbeaufschlagbaren Hohlraum (43) begrenzt.

6. Schienenfahrzeug (10) nach einem der voranstehenden Ansprüche,
**dadurch gekennzeichnet, dass** an dem zumindest einen oberen und/oder dem unteren Trägerelement ein Gasanschluss (423) angeordnet ist, der eine Druckbeaufschlagung des Hohlraums (43) mit Gas, insbesondere Druckluft (D), ermöglicht.

7. Schienenfahrzeug (10) nach einem der voranstehenden Ansprüche,
**dadurch gekennzeichnet, dass**
- ein flexibler Schlauch (80) an einen Gasanschluss (423) des oberen Trägerelements (42, 42a, 42b) angeschlossen ist,
- wobei die Länge des Schlauchs (80) ausreichend groß bemessen ist, dass das obere Trägerelement (42, 42a, 42b) ausgehend von einer Betriebsposition innerhalb des Gehäuses (20) soweit aus dem Gehäuse (20) herausbewegt werden kann, dass sich der darauf befindliche Kompressor (30, 31) außerhalb des Gehäuses (20) befindet.

8. Schienenfahrzeug (10) nach einem der voranstehenden Ansprüche,
**dadurch gekennzeichnet, dass**
der Gasanschluss (423) über eine Drossel (90) und ein Ventil (100) an einen Druckluftspeicher (110) des Schienenfahrzeugs (10) angeschlossen ist.

9. Schienenfahrzeug (10) nach einem der voranstehenden Ansprüche,
**dadurch gekennzeichnet, dass**
an dem oberen Trägerelement (42, 42a, 42b) ein Gasanschluss (423) angeordnet ist, der ein Anschließen eines flexiblen Schlauchs (80) einer externen Druckluftquelle ermöglicht.

10. Schienenfahrzeug (10) nach einem der voranstehenden Ansprüche,
**dadurch gekennzeichnet, dass**
das untere Trägerelement (41) eine Anschlagsschnittstelle (411) aufweist, die ein bündiges Anlegen einer Hilfsträgerplatte (50) an das untere Trägerelement (41) derart ermöglicht, dass das untere Trägerelement (41) und die Hilfsträgerplatte (50) fluchten und gemeinsam eine horizontale oder zumindest annähernd horizontale Schiebeebene (60) bilden, auf der der angehobene Kompressor (30, 31) verschieblich ist.

11. Schienenfahrzeug (10) nach Anspruch 10,
**dadurch gekennzeichnet, dass**
die Größe der Hilfsträgerplatte (50) zumindest so groß wie der Kompressor (30, 31) ist und die Hilfsträgerplatte (50) den Kompressor (30, 31) vollständig außerhalb des Gehäuses (20) aufnehmen kann.

12. Schienenfahrzeug (10) nach einem der voranstehenden Ansprüche,
**dadurch gekennzeichnet, dass**
- der Kompressor (30, 31) unmittelbar oder nur mittelbar über mindestens ein Federelement (140) auf dem zumindest einen oberen Trägerelement (42, 42a, 42b) des Gasgleitlagers (40) aufliegt und/oder
- das Gasgleitlager (40) zwei oder mehr obere Trägerelemente (42, 42a, 42b) umfasst, die jeweils von demselben unteren Trägerelement (41) getragen werden, wenn das Gasgleitlager (40) inaktiv bzw. nicht mit Druckluft (D) beaufschlagt ist, und jeweils zum Tragen des Kompressors (30, 31) beitragen und/oder
- eine Drossel (90) vorhanden ist, die den Gasstrom in das Gasgleitlager (40) durch einen gasstromabhängigen Druckabfall an der Drossel (90) dahingehend begrenzt, dass ein horizontaler Spalt (120) zwischen dem oder den oberen Trägerelementen (42, 42a, 42b) und dem unteren Trägerelement (41) für einen vorgegebenen Druckbereich des in das Gasgleitlager (40) fließenden Gasstromes in einem vorgegebenen Toleranzbereich liegt.

13. Verfahren zum Bewegen eines Kompressors (30, 31) eines Schienenfahrzeugs (10) nach einem der voranstehenden Ansprüche, der zur Erzeugung von Druckluft (D) für das Schienenfahrzeug (10) geeignet ist, wobei der Kompressor (30, 31) in ein Gehäuse (20) innerhalb des Schienenfahrzeugs (10) hinein- oder aus diesem herausbewegt wird,
**dadurch gekennzeichnet, dass**
ein Gasgleitlager (40) mit Gasdruck, insbesondere Luftdruck, beaufschlagt und eine Hebekraft auf den Kompressor (30, 31) ausgeübt wird und durch die Hebekraft ein horizontales Bewegen des Kompressors (30, 31) ermöglicht oder zumindest erleichtert wird.

14. Verfahren nach Anspruch 13,
**dadurch gekennzeichnet, dass**
- der Kompressor (30, 31) im angehobenen Zustand von einem vom Gasgleitlager (40) erzeugten Gaspolster, insbesondere Luftpolster (70), getragen wird und
- der Kompressor (30, 31) im angehobenen Zustand auf dem Gaspolster horizontal verschoben wird, sei es in das Gehäuse (20) hinein oder aus diesem heraus.

15. Verfahren nach einem der voranstehenden Ansprüche 13 bis 14,
**dadurch gekennzeichnet, dass**
- das Gasgleitlager (40) mindestens ein horizontal oder zumindest annähernd horizontal angeordnetes oberes Trägerelement (42, 42a, 42b) aufweist, auf dem der Kompressor (30, 31) mittelbar oder unmittelbar aufliegt,
- das Gasgleitlager (40) ein horizontal oder zumindest annähernd horizontal angeordnetes, gehäusefestes unteres Trägerelement (41) aufweist, das eine Anschlagsschnittstelle (411) aufweist,
- eine mobile Hilfsträgerplatte (50) bündig an das untere Trägerelement (41) derart angelegt wird, dass das untere Trägerelement (41) und die Hilfsträgerplatte (50) fluchten und gemeinsam eine horizontale oder zumindest annähernd horizontale Schiebeebene (60) bilden, auf der der angehobene Kompressor (30, 31) verschieblich ist, und
- ein druckbeaufschlagbarer Hohlraum (43), der oben von dem oberen Trägerelement (42, 42a, 42b) und unten je nach Lage des oberen Trägerelements (42, 42a, 42b) allein von dem unteren Trägerelement (41), allein von der Hilfsträgerplatte (50) oder gemeinsam vom unteren Trägerelement (41) und der Hilfsträgerplatte (50) begrenzt wird, mit einem Gasdruck beaufschlagt wird und dadurch das obere Trägerelement (42, 42a, 42b) und damit der Kompressor (30, 31) unter Bildung eines Gaspolsters angehoben werden und
- anschließend das obere Trägerelement (42, 42a, 42b) auf dem Gaspolster in das Gehäuse (20) hinein und damit in Richtung des unteren Trägerelements (41) oder aus dem Gehäuse (20) heraus und damit in den Bereich der Hilfsträgerplatte (50) geschoben wird.

## Claims

1. Rail vehicle (10) with at least one compressor (30, 31), which is arranged in a housing (20) and is suitable for generating compressed air (D) for the rail vehicle (10), wherein a removal facility is present, which makes it possible to move the compressor (30, 31) in a horizontal or at least approximately horizontal manner - in full or at least in relation to a section of the compressor (30, 31) - out of the housing (20),
**characterised in that**
the removal facility is formed by a gas friction bearing (40) or at least also comprises such a gas friction bearing, which exerts a lifting force on the compressor (30, 31) when pressure is applied, in particular raises the compressor (30, 31), and enables or facilitates a horizontal movement of the compressor (30, 31).

2. Rail vehicle (10) according to claim 1,
**characterised in that**
- the gas friction bearing (40), when pressure is applied, raises the compressor (30, 31) with the formation of a horizontal gap (120) between the compressor (30, 31) and a lower carrier element (41) of the gas friction bearing (40) and
- the compressor (30, 31), in the raised state, is carried by a cushion of gas, in particular a cushion of air (70), generated by a gas friction bearing (40).

3. Rail vehicle (10) according to one of the preceding claims,
**characterised in that**
- the gas friction bearing (40) has at least one upper carrier element (42, 42a, 42b), which is arranged in a horizontal or at least approximately horizontal manner and against which the compressor (30, 31) directly or indirectly rests, and
- the gas friction bearing (40) has a lower carrier element (41), which is arranged in a horizontal or at least approximately horizontal manner, is fixed to the housing and against which the at least one upper carrier element (42, 42a, 42b) rests without or with insufficient application of pressure to the gas friction bearing (40),
- wherein a cavity (43), to which pressure can be applied, is embodied between the upper and the lower carrier element (41) .

4. Rail vehicle (10) according to claim 3,
**characterised in that**
the cavity (43), to which pressure can be applied, has dimensions such that, during pressurisation of the gas friction bearing (40) with a predefined operating pressure,
the at least one upper carrier element (42, 42a, 42b) and thus the compressor (30, 31) are raised from the lower carrier element (41).

5. Rail vehicle (10) according to one of the preceding claims 3 to 4,
**characterised in that**
- the at least one upper carrier element (42, 42a, 42b) has a concave recess (421), which is surrounded by an annular support section (422), on its side facing the lower carrier element (41), and
- without or with insufficient application of pressure, the annular support section (422) rests against the lower carrier element (41) and the concave recess (421) together with the annular support section (422) and the area of the lower carrier element (41) lying opposite concave recess (421) delimits the cavity (43) to which pressure can be applied.

6. Rail vehicle (10) according to one of the preceding claims,
**characterised in that**
arranged on the at least one upper and/or the lower carrier element is a gas connection (423), which makes it possible to apply pressure to the cavity (43) using gas, in particular compressed air (D).

7. Rail vehicle (10) according to one of the preceding claims,
**characterised in that**
- a flexible hose (80) is connected to a gas connection (423) of the upper carrier element (42, 42a, 42b),
- wherein the length of the hose (80) has sufficiently large dimensions that the upper carrier element (42, 42a, 42b), starting from an operating position within the housing (20), can be moved out of the housing (20) to such an extent that the compressor (30, 31) situated thereon is situated outside of the housing (20).

8. Rail vehicle (10) according to one of the preceding claims,
**characterised in that**
the gas connection (423) is connected to a compressed air storage unit (110) of the rail vehicle (10) via a choke (90) and a valve (100).

9. Rail vehicle (10) according to one of the preceding claims,
**characterised in that**
arranged on the upper carrier element (42, 42a, 42b) is a gas connection (423), which enables a connection of a flexible hose (80) to an external compressed air source.

10. Rail vehicle (10) according to one of the preceding claims,
**characterised in that**
the lower carrier element (41) has an end stop interface (411), which enables a flush placement of an auxiliary carrier plate (50) on the lower carrier element (41) in such a manner that the lower carrier element (41) and the auxiliary carrier plate (50) are flush and jointly form a horizontal or at least approximately horizontal displacement plane (60), on which the raised compressor (30, 31) can be displaced.

11. Rail vehicle (10) according to claim 10,
**characterised in that**
the size of the auxiliary carrier plate (50) is at least as large as the compressor (30, 31) and the auxiliary carrier plate (50) can accommodate the compressor (30, 31) entirely outside of the housing (20).

12. Rail vehicle (10) according to one of the preceding claims,
**characterised in that**
- the compressor (30, 31) rests directly, or only indirectly via at least one spring element (140), against the at least one upper carrier element (42, 42a, 42b) of the gas friction bearing (40) and/or
- the gas friction bearing (40) comprises two or more upper carrier elements (42, 42a, 42b), which in each case are carried by the same lower carrier element (41), when the gas friction bearing (40) is inactive or does not have compressed air (D) applied to it, and in each case contribute toward the carrying of the compressor (30, 31) and/or
- a choke (90) is present, which delimits the gas flow into the gas friction bearing (40) by way of a gas flow-dependent pressure drop at the choke (90) such that a horizontal gap (120) between the upper carrier element or elements (42, 42a, 42b) and the lower carrier element (41) lies in a predefined tolerance range for a predefined pressure region of the gas flow flowing into the gas friction bearing (40).

13. Method for moving a compressor (30, 31) of a rail vehicle (10) according to one of the preceding claims, which is suitable for generating compressed air (D) for the rail vehicle (10), wherein the compressor (30, 31) is moved into or out of a housing (20) within the rail vehicle (10),
**characterised in that**
gas pressure, in particular air pressure, is applied to a gas friction bearing (40) and a lifting force is exerted on the compressor (30, 31) and a horizontal movement of the compressor (30, 31) is enabled or at least facilitated by the lifting force.

14. Method according to claim 13,
**characterised in that**
- the compressor (30, 31), in the raised state, is carried by a cushion of gas, in particular a cushion of air (70), generated by a gas friction bearing (40) and
- the compressor (30, 31), in the raised state, is horizontally displaced on the cushion of gas, either into or out of the housing (20).

15. Method according to one of the preceding claims 13 to 14,
**characterised in that**
- the gas friction bearing (40) has at least one upper carrier element (42, 42a, 42b), which is arranged in a horizontal or at least approximately horizontal manner and against which the compressor (30, 31) directly or indirectly rests, and
- the gas friction bearing (40) has a lower carrier element (41), which is arranged in a horizontal or at least approximately horizontal manner, is fixed to the housing and has an end stop interface (411),
- a mobile auxiliary carrier plate (50) is applied to the lower carrier element (41) in a flush manner such that the lower carrier element (41) and the auxiliary carrier plate (50) are flush and jointly form a horizontal or at least approximately horizontal displacement plane (60), on which the raised compressor (30, 31) can be displaced, and
- a cavity (43) to which pressure can be applied and which is delimited above by the upper carrier element (42, 42a, 42b) and is delimited below, depending on the position of the upper carrier element (42, 42a, 42b), solely by the lower carrier element (41), solely by the auxiliary carrier plate (50) or jointly by the lower carrier element (41) and the auxiliary carrier plate (50), has gas pressure applied to it and as a result the compressor (30, 31) is raised with the formation of a cushion of gas and
- subsequently the upper carrier element (42, 42a, 42b) is displaced on the cushion of gas into the housing (20), and therefore in the direction of the lower carrier element (41), or out of the housing (20), and therefore into the region of the auxiliary carrier plate (50).

## Revendications

1. Véhicule (10) ferroviaire comprenant au moins un compresseur (30, 31), qui est disposé dans une enveloppe (20) et qui est propre à la production d'air (D) comprimé pour le véhicule (10) ferroviaire, dans lequel il y a un dispositif de prélèvement qui rend possible une sortie horizontale ou du moins à peu près horizontale du compresseur (30, 31) - en tout ou au moins par rapport à une partie du compresseur (30, 31) - de l'enveloppe (20),
**caractérisé en ce que** le dispositif de prélèvement est formé d'un palier (40) lisse à gaz ou du moins en comprend un tel que, lors de l'alimentation en pression, une force de levage s'applique au compresseur (30, 31), en particulier soulève le compresseur (30, 31), et rend possible ou du moins facilite un déplacement horizontal du compresseur (30, 31).

2. Véhicule (10) ferroviaire suivant la revendication 1, **caractérisé en ce que**
- le palier (40) lisse à gaz soulève, lors d'une alimentation en pression par du gaz, le compresseur (30, 31) avec formation d'un intervalle (120) horizontal entre le compresseur (30, 31) et un élément (41) support inférieur du palier (40) lisse à gaz, et
- le compresseur (30, 31) est à l'état soulevé, porté par un coussin de gaz, en particulier un coussin (70) d'air, produit par le palier (40) lisse à gaz.

3. Véhicule (10) ferroviaire suivant l'une des revendications précédentes,
**caractérisé en ce que**
- le palier (40) lisse à gaz a au moins un élément (42, 42a, 42b) supérieur de support disposé horizontalement ou du moins à peu près horizontalement, sur lequel le compresseur (30, 31) repose directement ou indirectement, et
- le palier (40) lisse à gaz a un élément (41) inférieur de support fixé à l'enveloppe et disposé horizontalement ou du moins à peu près horizontalement, sur lequel, si l'alimentation en pression du palier (40) lisse à gaz manque ou est trop petite, le au moins un élément (42, 42a, 42b) supérieur de support repose,
- dans lequel une cavité (43) pouvant être alimentée en pression est formée entre l'élément supérieur et l'élément (41) inférieur de support.

4. Véhicule (10) ferroviaire suivant la revendication 3,
**caractérisé en ce que**
la cavité (43) pouvant être alimentée en pression est dimensionnée de manière à ce que, lorsque le palier (40) lisse à gaz est alimenté en pression sous une pression de fonctionnement donnée à l'avance, le au moins un élément (42, 42a, 42b) supérieur de support et ainsi le compresseur (30, 31) sont soulevés de l'élément (41) inférieur de support.

5. Véhicule (10) ferroviaire suivant l'une des revendications 3 à 4 précédentes,
**caractérisé en ce que**
- le au moins un élément (42, 42a, 42b) supérieur de support a du côté tourné vers l'élément (41) inférieur de support, un évidement (421) concave, qui est entouré d'une partie (422) d'appui annulaire, et
- si l'alimentation en pression manque ou est trop petite, la partie (422) annulaire d'appui s'appuie sur l'élément (41) inférieur de support et l'évidement (421) concave, conjointement avec la partie (422) annulaire d'appui et la surface, opposée à l'évidement (421) concave, de l'élément (41) inférieur d'appui, délimite la cavité (43) pouvant être alimentée en pression.

6. Véhicule (10) ferroviaire suivant l'une des revendications précédentes,
**caractérisé en ce que**
sur le au moins un élément supérieur et/ou inférieur de support est disposé un raccord (423) pour du gaz, qui rend possible une alimentation en pression de la cavité (43) en gaz, notamment en air (D) comprimé.

7. Véhicule (10) ferroviaire suivant l'une des revendications précédentes,
**caractérisé en ce que**
- un conduit (80) souple est raccordé à un raccord (423) pour du gaz de l'élément (42, 42a, 42b) supérieur de support,
- dans lequel la longueur du conduit (80) souple est suffisamment grande pour que l'élément (42, 42a, 42b) supérieur de support puisse, à partir d'une position de fonctionnement à l'intérieur de l'enveloppe (20), sortir si loin de l'enveloppe (20) que le compresseur (30, 31) se trouvant dessus se trouve à l'extérieur de l'enveloppe (20) .

8. Véhicule (10) ferroviaire suivant l'une des revendications précédentes,
**caractérisé en ce que**
le raccord (423) pour du gaz est raccordé par un étranglement (90) et par une soupape (100) à un accumulateur (110) d'air comprimé du véhicule (10) ferroviaire.

9. Véhicule (10) ferroviaire suivant l'une des revendications précédentes,
**caractérisé en ce que**
sur l'élément (42, 42a, 42b) supérieur de support est disposé un raccord (423) pour du gaz, qui rend possible un raccordement d'un conduit (80) souple à une source extérieure d'air comprimé.

10. Véhicule (10) ferroviaire suivant l'une des revendications précédentes,
**caractérisé en ce que**
l'élément (41) inférieur de support a une interface (411) de butée, qui rend possible une mise d'un plateau (50) auxiliaire de support au ras de l'élément (41) inférieur de support de manière à ce que l'élément (41) inférieur de support et le plateau (50) auxiliaire de support soient alignés et forment conjointement un plan (60) de déplacement horizontal ou du moins à peu près horizontal, sur lequel le compresseur (30, 31) soulevé se déplace.

11. Véhicule (10) ferroviaire suivant la revendication 10,
**caractérisé en ce que**
la dimension du plateau (50) auxiliaire de support est au moins aussi grande que celle du compresseur (30, 31) et le plateau (50) auxiliaire de support peut recevoir le compresseur (30, 31) complètement à l'extérieur de l'enveloppe (20).

12. Véhicule (10) ferroviaire suivant l'une des revendications précédentes,
**caractérisé en ce que**
- le compresseur (30, 31) repose directement ou seulement indirectement par l'intermédiaire d'au moins un élément (140) de ressort sur le au moins un élément (42, 42a, 42b) supérieur de support du palier (40) lisse à gaz et/ou
- le palier (40) lisse à gaz comprend deux ou plusieurs éléments (42, 42a, 42b) supérieurs du support, qui sont portés chacun par le même élément (41) inférieur de support si le palier (40) lisse à gaz est inactif ou n'est pas alimenté en air (D) comprimé et contribuent chacun à porter le compresseur (30, 31) et/ou
- il y a un étranglement (90) qui délimite le courant gazeux dans le palier (40) lisse à gaz par une chute de pression en fonction du courant de gaz sur l'étranglement (90) **en ce qu'**il y a un intervalle (120) horizontal entre le ou les éléments (42, 42a, 42b) supérieurs de support et l'élément (41) inférieur de support pour une plage de pression donnée à l'avance du courant gazeux passant dans le palier (40) lisse à gaz dans une plage de tolérance donnée à l'avance.

13. Procédé de déplacement d'un compresseur (30, 31) d'un véhicule (10) ferroviaire, suivant l'une des revendications précédentes, qui est propre à la production d'air (D) comprimé pour le véhicule (10) ferroviaire, le compresseur (30, 31) pouvant être rentré dans une enveloppe (20) à l'intérieur du véhicule (10) ferroviaire ou en être sorti,
**caractérisé en ce que**
on alimente un palier (40) lisse à gaz par une pression de gaz, en particulier par une pression d'air, et on applique une force de levage au compresseur (30, 31) et, par la force de levage, on rend possible ou du moins on facilite un déplacement horizontal du compresseur (30, 31).

14. Procédé suivant la revendication 13,
**caractérisé en ce que**
- on porte le compresseur (30, 31), à l'état soulevé, par un coussin de gaz produit par le palier (40) lisse à gaz, en particulier par un coussin (70) d'air et
- on déplace horizontalement le compresseur (30, 31) à l'état soulevé sur le coussin de gaz, qu'il soit dans l'enveloppe (20) ou hors de celle-ci.

15. Procédé suivant l'une des revendications 13 à 14, **caractérisé en ce que**
- le palier (40) lisse à gaz a au moins un élément (42, 42a, 42b) supérieur de support disposé horizontalement ou du moins à peu près horizontalement, sur lequel le compresseur (30, 31) repose directement ou indirectement,
- le palier (40) lisse à gaz a un élément (41) inférieur de support fixé à l'enveloppe et disposé horizontalement ou du moins à peu près horizontalement, qui a une interface (411) de butée,
- un plateau (50) auxiliaire mobile de support est mis au ras de l'élément (41) inférieur de support de manière à ce que l'élément (41) inférieur de support et le plateau (50) auxiliaire de support soient alignés et forment conjointement un plan (60) horizontal ou du moins à peu près horizontal de déplacement sur lequel le compresseur (30, 31) soulevé se déplace, et
- on alimente en une pression de gaz une cavité (43) pouvant être alimentée en pression, qui est délimitée en haut par l'élément (42, 42a, 42b) supérieur de support et en bas suivant la position de l'élément (42, 42a, 42b) supérieur de support seulement par l'élément (41) inférieur de support, seulement par le plateau (50) auxiliaire de support ou conjointement par l'élément (41) inférieur de support et le plateau (50) auxiliaire de support et on soulève ainsi l'élément (42, 42a, 42b) supérieur de support et en même temps le compresseur (30, 31) avec formation d'un coussin de gaz et
- ensuite on entre l'élément (42, 42a, 42b) supérieur de support sur le coussin de gaz dans l'enveloppe (20) et ainsi en direction de l'élément (41) inférieur de support ou on le sort de l'enveloppe (20) et ainsi on le déplace dans la partie du plateau (50) auxiliaire de support.
